# EUROPÄISCHE PATENTSCHRIFT

(11) **EP 3 517 483 B1**
(45) Veröffentlichungstag und Bekanntmachung des Hinweises auf die Patenterteilung: **17.12.2025**
(21) Anmeldenummer: 19152180.6
(22) Anmeldetag: 16.01.2019
(51) Int. Cl.: B66F 9/075, B66F 9/10

(54) **SCHUBMASTSTAPLER MIT EINEM GEGENGEWICHT**
REACH TRUCK WITH A COUNTERWEIGHT
CHARIOT ÉLÉVATEUR À MÂT DÉPLAÇABLE POURVU DE CONTREPOIDS

(30) Priorität: 24.01.2018 DE 102018101537
(43) Veröffentlichungstag der Anmeldung: 31.07.2019
(73) Patentinhaber: Jungheinrich Aktiengesellschaft, 22047 Hamburg (DE)
(72) Erfinder: Lemke, Frank, 24568 Kaltenkirchen (DE)
(74) Vertreter: Hauck Patent- und Rechtsanwälte PartmbB

(56) Entgegenhaltungen:
- EP-A1- 2 439 166
- DE-A1- 10 312 432
- DE-A1- 102014 104 687
- GB-A- 2 347 132
- JP-A- 2011 006 192
- US-B2- 7 967 335

## Beschreibung

Die Erfindung betrifft einen Schubmaststapler mit einem Gegengewicht. Der Schubmaststapler hat zwei Radarme, zwischen denen ein Schubmast angeordnet ist, eine Fahrantriebseinheit und ein Gegengewicht aus Gusseisen, das in einem vorderen Bereich des Schubmaststaplers angeordnet ist.

Bei Gabelstaplern ist die Verwendung von Gegengewichten zum Ausgleich der von einer aufgenommenen Last ausgeübten Kippmomente üblich. Anders als Gegengewichtsstapler benötigen Schubmaststapler konventioneller Bauart jedoch kein Gegengewicht. Eine günstige Gewichtsverteilung kann bei elektrisch angetriebenen Fahrzeugen bereits durch geeignete Anordnung insbesondere der Fahrzeugbatterie erreicht werden. Dies gilt insbesondere bei Verwendung herkömmlicher, schwerer Blei-Säure-Batterien.

Aus der Druckschrift DE 10 2014 104687 A1 ist ein Schubmaststapler bekannt geworden, der die Merkmale des Oberbegriffs des Anspruchs 1 aufweist.

Aus der Druckschrift DE 696 18 699 T2 ist ein nicht als Schubmaststapler ausgebildeter Gabelstapler mit einem Gegengewicht bekannt geworden, bei dem das Gegengewicht als Gusserzeugnis ausgebildet ist und neben seiner Funktion als Gegengewicht zugleich als Träger für eine Antriebseinheit und einen Lenkmotor dient.

Aus der Druckschrift DE 103 12 432 A1 ist ein Gabelstapler mit einem Gegengewicht aus Gusseisen bekannt geworden, das mit einem feststehenden Hubmast verschraubt ist.

Aus der Druckschrift US 7,967,335 B2 ist ein Kommissionierer bekannt geworden, der zwei Radarme, an deren hinteren Enden jeweils ein Lastrad angeordnet ist, eine Fahrantriebseinheit mit einem lenkbaren Antriebsrad, ein Gegengewicht, das in einem vorderen Bereich des Staplers angeordnet ist, und zwei Stützelemente aufweist, die bodennah angeordnet sind, sodass sie sich ab einer bestimmten Neigung des Staplers auf dem Boden abstützen, um ein Umkippen des Staplers zu verhindern. Davon ausgehend ist es die Aufgabe der Erfindung, einen Schubmaststapler zur Verfügung zu stellen, der einen besonders kompakten Aufbau aufweist und einfach zu fertigen ist.

Diese Aufgabe wird gelöst durch den Schubmaststapler mit den Merkmalen des Anspruchs 1. Vorteilhafte Ausgestaltungen sind in den Unteransprüchen angegeben.

Der Schubmaststapler hat zwei Radarme, an deren hinteren Enden jeweils ein Lastrad angeordnet ist, einen zwischen den Radarmen angeordneten Schubmast, eine Fahrantriebseinheit mit einem lenkbaren Antriebsrad und ein Gegengewicht aus Gusseisen, das in einem vorderen Bereich des Schubmaststaplers angeordnet ist, wobei das Gegengewicht zwei an einer Unterseite des Gegengewichts und an gegenüberliegenden Seiten des Gegengewichts angeordnete Befestigungseinrichtungen aufweist, an denen jeweils ein Stützelement des Schubmaststaplers befestigt ist, wobei die Stützelemente bodennah angeordnet sind, sodass sie sich ab einer bestimmten Neigung des Schubmaststaplers auf dem Boden abstützen, um ein Umkippen des Schubmaststaplers zu verhindern

Die Erfindung löst die genannte Aufgabe dadurch, dass ein in den Schubmaststapler integriertes Gegengewicht mit einer besonderen Gestalt versehen wird, sodass es eine üblicherweise einem Fahrzeugrahmen oder einem Anbauteil zugeordnete Funktion erfüllt. Dies bedeutet eine konstruktive Vereinfachung. Zugleich ermöglicht diese Vorgehensweise eine optimale Ausnutzung des zur Verfügung stehenden Bauraums, der bei Schubmaststaplern wegen der stets angestrebten, möglichst geringen Länge des Fahrzeugs äußerst knapp bemessen ist. Wie einleitend erwähnt, kann bei Schubmaststaplern konventioneller Bauart zumeist auf ein Gegengewicht verzichtet werden. Die Erfinder haben jedoch erkannt, dass die Verwendung eines Gegengewichts, das zwei an einer Unterseite des Gegengewichts und an gegenüberliegenden Seiten des Gegengewichts angeordnete Befestigungseinrichtungen umfasst, an denen jeweils ein Stützelement des Schubmaststaplers befestigt ist, insgesamt vorteilhaft ist. Dies gilt insbesondere beim Einsatz neuerer Batterietechnologien, zum Beispiel von Lithium-Ionen-Batterien, die wegen ihres geringeren Gewichts zusätzliche Maßnahmen für eine optimale Gewichtsverteilung erforderlich machen können. Insbesondere in diesem Fall kann ein Gegengewicht auch bei Schubmaststaplern einen wichtigen Beitrag zu einer optimalen Gewichtsverteilung leisten.

Die Stützelemente des Schubmaststaplers, die an den beiden an der Unterseite des Gegengewichts angeordneten Befestigungseinrichtungen befestigt sind, verhindern ein Umkippen des Fahrzeugs, indem sie sich ab einer bestimmten Neigung des Fahrzeugs auf dem Boden abstützen. Wegen ihrer bodennahen Anordnung handelt es sich bei den Stützelementen, die gelegentlich auch als Stützpilze bezeichnet werden, um hochbelastete Bauteile, die insbesondere bei Fahrbahnunebenheiten oder Hindernissen extremen Stoßbelastungen ausgesetzt sein können. Sie unterliegen daher einem gewissen Verschleiß und müssen äußerst robust befestigt werden. Die Integration geeigneter Befestigungseinrichtungen in das Gegengewicht stellt hierfür eine besonders kostengünstige Lösung dar.

In einer Ausgestaltung weist das Gegengewicht zusätzlich eine Trittstufe auf, die auf einer mittleren Höhe des Gegengewichts an einer Vorderseite des Schubmaststaplers angeordnet ist und die eine horizontale Trittfläche mit einer Vorderkante aufweist.

Die Trittstufe ist auf einer mittleren Höhe des Gegengewichts an einer Vorderseite des Schubmaststaplers angeordnet. Mit der Vorderseite ist die von dem Schubmast und dessen Lasttragmittel abgewandte Seite des Fahrzeugs gemeint. Die mittlere Höhe ist zwischen einem unteren und einem oberen Ende des Gegengewichts angeordnet, insbesondere etwa auf halber Höhe zwischen einem Boden, auf dem der Schubmaststapler steht, und einem Boden einer Fahrerkabine. Vorzugsweise liegt die mittlere Höhe im Bereich von 15 cm bis 35 cm über dem Boden, auf dem der Schubmaststapler steht. Die Trittstufe ermöglicht es somit einem Fahrer, besonders bequem in die Fahrerkabine einzusteigen. Die Trittstufe kann mit einem rutschhemmenden Einsatz versehen sein, insbesondere aus Kunststoff und/oder mit Rippen. Der Einsatz kann sich über die gesamte Trittfläche erstrecken. Er kann mit dem Gegengewicht verschraubt sein, insbesondere mit Hilfe von in der Trittfläche angeordneten Befestigungsbohrungen im Gegengewicht.

In einer Ausgestaltung weist das Gegengewicht zusätzlich einen an einer Unterseite des Gegengewichts angeordneten Spritzschutz auf, der das lenkbare Antriebsrad ringförmig umgibt und der einen Abstand zu einem seitlichen Rand des Gegengewichts einhält.

Die Integration eines das Antriebsrad umgebenden Spritzschutzes in das Gegengewicht stellt ebenfalls eine besonders kostengünstige Lösung dar. Der Spritzschutz umgibt das Antriebsrad ringförmig, wobei der Ring geschlossen oder mit einer Öffnung versehen sein kann. Die Anordnung des Spritzschutzes mit einem Abstand von einem seitlichen Rand des Gegengewichts grenzt zugleich einen außerhalb des Spritzschutzes befindlichen Bereich wirksam gegenüber schädigenden Einflüssen des Antriebsrads ab und schützt insbesondere vor Nässe und Verschmutzung. Dadurch kann der in diesem Bauraum befindliche Bereich gegebenenfalls zur Aufnahme selbst empfindlicher Komponenten ausgenutzt werden.

In einer Ausgestaltung ist das Gegengewicht in einen Grundrahmen des Schubmaststaplers integriert, wobei der Grundrahmen eine Schweißbaugruppe mit den beiden Radarmen aufweist und das Gegengewicht mit der Schweißbaugruppe verbunden ist. In dieser Ausgestaltung bildet das Gegengewicht somit einen integralen Bestandteil des Fahrzeug-Grundrahmens und trägt insbesondere zu dessen Verwindungssteifigkeit bei. Die Verbindung zwischen Schweißbaugruppe und Gegengewicht kann insbesondere durch eine Verschraubung hergestellt werden.

In einer Ausgestaltung umfasst der Schubmaststapler eine horizontal angeordnete Bodenplatte, die mindestens teilweise unterhalb des Gegengewichts angeordnet ist. Die Bodenplatte kann insbesondere aus Stahl bestehen und einen Bestandteil der genannten Schweißbaugruppe bilden. Die Anordnung unterhalb des Gegengewichts ermöglicht eine stabile Verbindung zwischen Gegengewicht und Bodenplatte. Insbesondere kann die Bodenplatte mit dem Gegengewicht verschraubt werden.

In einer Ausgestaltung weist der Schubmaststapler eine Fahrerkabine mit einer Tragstruktur auf, wobei das Gegengewicht eine Befestigungseinrichtung aufweist, an der die Tragstruktur befestigt ist. Die Befestigungseinrichtung kann beispielswiese eine Gewindebohrung in dem Gegengewicht aufweisen, insbesondere innerhalb eines am Gegengewicht ausgebildeten Befestigungssockels. Auf diese Weise kann die Fahrerkabine einfach und sicher an dem Gegengewicht befestigt werden, sodass das Gegengewicht eine tragende Funktion für die Fahrerkabine erfüllt.

In einer Ausgestaltung bildet das Gegengewicht ein vorderes Ende des Schubmaststaplers und/oder erstreckt sich über die gesamte Breite des Schubmaststaplers. Bei dieser Anordnung kann das Gegengewicht die bei der Erfindung vorgesehenen Zusatzfunktionen in optimaler Weise erfüllen.

In einer Ausgestaltung ist eine Kontur der Vorderseite des Schubmaststaplers auf Höhe der Trittfläche von dem Gegengewicht gebildet und die Vorderkante der Trittfläche folgt dieser Kontur. In diesem Fall wird die Gestalt des Schubmaststaplers an der Vorderseite wesentlich von der Formgebung des Gegengewichts geprägt und die Trittstufe ist in funktionaler und ästhetischer Weise optimal integriert.

In einer Ausgestaltung wird die Trittfläche seitlich und nach hinten von einer im Wesentlichen vertikal angeordneten Fläche des Gegengewichts begrenzt. Die Fläche kann dabei mehrere ebene Flächenelemente aufweisen oder gekrümmt ausgebildet sein. Sie folgt dem Verlauf des von der Vorderkante entfernten Rands der Trittfläche. Mit "nach hinten" ist hier die sich von der Vorderkante der Trittstufe entfernende Richtung gemeint. Befindet sich die Vorderkante der Trittfläche an der Vorderseite des Fahrzeugs, ist die Fläche in Längsrichtung des Fahrzeugs daher weiter hinten angeordnet als die Vorderkante. In jedem Fall bildet die im Wesentlichen vertikal angeordnete Fläche des Gegengewichts eine optisch ansprechende und robuste Begrenzung der Trittstufe, die besonders einfach gefertigt werden kann.

In einer Ausgestaltung weist die Trittfläche gemessen in Fahrzeuglängsrichtung eine veränderliche Tiefe auf, die in einem mittleren Abschnitt der Vorderkante einen maximalen Wert annimmt und sich von dort ausgehend zu einer Seite des Schubmaststaplers, auf der ein Fahrersitz angeordnet ist, schneller verringert als in der entgegengesetzten Richtung. Insbesondere kann die Trittfläche also eine trapezförmige oder dreieckige Grundform mit mehr oder weniger stark abgerundeten Ecken aufweisen, die weiter vom Fahrersitz entfernt eine größere Tiefe aufweist. Dies ist ergonomisch besonders vorteilhaft. Befindet sich der Fahrersitz beispielsweise auf der in Richtung des Lasttragmittels gesehen rechten Seite des Fahrzeugs, kann der Fahrer besonders einfach in leicht seitlicher Stellung den linken Fuß schräg auf die Trittfläche stellen und in die Fahrerkabine einsteigen. Die Trittfläche weist hierfür eine für einen sicheren Stand hinreichende Größe auf, ohne unnötig viel Bauraum einzunehmen.

In einer Ausgestaltung weisen die Befestigungseinrichtungen für die Stützelemente Befestigungssockel auf, die von einer Unterseite des Gegengewichts vorstehen. An derartigen Befestigungssockeln ist eine besonders robuste Befestigung der Stützelemente möglich. Zugleich können die Befestigungssockel einen Teil der Höhe zwischen der Unterseite des Gegengewichts und der erwünschten Bodenfreiheit überbrücken.

In einer Ausgestaltung stehen die Befestigungssockel nach unten über eine Bodenplatte des Schubmaststaplers über. Dadurch bieten die Befestigungssockel eine optimale Befestigungsmöglichkeit für die Stützelemente.

In einer Ausgestaltung weisen die Stützelemente jeweils eine Aufnahme auf, die formschlüssig auf einen Befestigungssockel aufgesetzt ist. Diese Konstruktion führt zu einer besonders robusten Verankerung der Stützelemente. Insbesondere seitliche Stöße können beschädigungsfrei aufgenommen werden. Zusätzlich können die Stützelemente mit den Befestigungssockeln verschraubt werden.

In einer Ausgestaltung weist das Gegengewicht eine Schürze auf, die an dem seitlichen und/oder einem vorderen Rand des Gegengewichts angeordnet ist und die sich ausgehend von einer unteren Fläche des Gegengewichts nach unten erstreckt, wobei sich der Spritzschutz ebenfalls von der unteren Fläche des Gegengewichts aus nach unten erstreckt. Bei dieser Lösung wird der zwischen Spritzschutz und Schürze befindliche Bauraum auf zugleich robuste und einfach zu fertigende Art und Weise abgegrenzt. Dies vereinfacht die Anordnung weiterer Funktionselemente innerhalb dieses Bauraums. Ein solches weiteres Funktionselement kann beispielsweise ein Schiebezylinder für den Mastschub sein, der ganz oder teilweise in dem genannten Bauraum angeordnet ist.

In einer Ausgestaltung erstrecken sich der Spritzschutz und die Schürze nach unten bis an die Bodenplatte heran. Dadurch kann der genannte Bauraum auch nach unten robust abgeschlossen werden, was einen zusätzlichen Schutz bietet.

In einer Ausgestaltung weist der Spritzschutz eine nach vorn gerichtete Öffnung auf, die von einer an dem Gegengewicht befestigten Antriebsradabdeckung verschlossen ist. Falls am vorderen Rand des Gegengewichts eine Schürze ausgebildet ist, kann diese ebenfalls eine Öffnung im Bereich der Öffnung des Spritzschutzes aufweisen. Insbesondere kann sich die Schürze von beiden Seiten an die Öffnung im Spritzschutz anschließen und somit gleichsam den Spritzschutz zu beiden Seiten hin fortsetzen. Die nach vorn gerichtete Öffnung ermöglicht in jedem Fall eine einfache Kontrolle und gegebenenfalls Wartung und/oder Wechsel des Antriebsrads. Die Befestigung der Antriebsradabdeckung an dem Gegengewicht kann eine Verschraubung aufweisen. Das Gegengewicht kann eine oder mehrere, an die Antriebsradabdeckung angrenzende Anlagefläche(n) aufweisen, an der/denen die Antriebsradabdeckung anliegt. Insbesondere können hinter der Antriebsradabdeckung an beiden Seiten der Öffnung zwei solche Anlageflächen angeordnet sein. Die Anlageflächen bilden einen festen Anschlag für die Antriebsradabdeckung, der den in diesem Bereich häufig auftretenden Stoßbelastungen standhält.

In einer Ausgestaltung ist die Antriebsradabdeckung aus Gusseisen gefertigt. Diese Materialwahl ergibt insbesondere ein schlüssiges Designbild.

Nachfolgend wird die Erfindung anhand eines in Figuren dargestellten Ausführungsbeispiels näher erläutert. Es zeigen:
- Fig. 1: einen Schubmaststapler in einer perspektivischen Ansicht schräg von vorn/unten,
- Fig. 2: einen Grundrahmen des Schubmaststaplers aus Fig. 1 in einer perspektivischen Explosionsdarstellung,
- Fig. 3: das Gegengewicht des Schubmaststaplers aus Fig. 1 in einer perspektivischen Ansicht schräg von vorn/oben mit einigen daran befestigten Fahrzeugkomponenten,
- Fig. 4: das Gegengewicht aus Fig. 3 in einer perspektivischen Ansicht schräg von hinten/unten,
- Fig. 5: das Gegengewicht aus Fig. 3 in einer perspektivischen Darstellung schräg von hinten oben.

Der Schubmaststapler aus Fig. 1 hat zwei Radarme 10, an deren hinteren Enden jeweils ein Lastrad 12 angeordnet ist. In einem vorderen Bereich des Fahrzeugs, am vorderen Ende der Radarme 10, befindet sich ein Gegengewicht 14, das sich im Wesentlichen über die gesamte Breite des Fahrzeugs erstreckt und das ein vorderes Ende des Schubmaststaplers bildet. Es besteht aus Gusseisen, insbesondere aus Sphäroguss, also Gusseisen mit Kugelgraphit, das besonders gut bearbeitbar ist.

Zwischen den beiden Radarmen 10 ist ein Schubmast 16 angeordnet, der in Fahrzeuglängsrichtung verschieblich ist. An dem Schubmast 16 ist ein Lasttragmittel mit zwei Lastgabeln 18 befestigt.

Der Schubmaststapler ist elektrisch angetrieben und hat eine Fahrantriebseinheit mit einem lenkbaren Antriebsrad 20. An der Unterseite des Schubmaststaplers ist eine Grundplatte 22 aus Stahl sichtbar, die unterhalb des Gegengewichts 14 angeordnet ist. Zwei an beiden Seiten des Gegengewichts 14 an dessen Unterseite angeordnete Stützelemente 24 stehen nach unten über die Grundplatte 22 über.

Oberhalb des Gegengewichts 14 befindet sich eine Fahrerkabine 26 mit einem Fahrerschutzdach 28 und einem quer zur Fahrzeuglängsrichtung auf einer rechten Seite der Fahrerkabine 26 angeordneten Fahrersitz 30. Am vorderen Ende des Fahrzeugs erkennt man eine in dem Gegengewicht 14 ausgebildete Trittstufe 32. Ebenfalls gut erkennbar ist eine mittig an der Vorderseite des Fahrzeugs angeordnete Antriebsradabdeckung 34, die ebenso wie das Gegengewicht 14 aus Gusseisen besteht.

Der Aufbau eines das Gegengewicht 14 einschließenden Grundrahmens 36 des Schubmaststaplers ist in Fig. 2 dargestellt. Man erkennt dort die beiden Radarme 10 mit jeweils einer Aufnahme für ein Lastrad 12. Die Radarme 10 sind Teil einer Schweißbaugruppe 38, die über die Radarme 10 hinaus eine Quertraverse 40 und die horizontal angeordnete Bodenplatte 22 umfasst. Die Quertraverse 40 ist eine vertikal angeordnete Stahlplatte. An den Innenseiten der Radarme 10 ist jeweils eine Führungsschiene 42 für den Schubmast 16 gezeigt.

Gegengewicht 14 und Schweißbaugruppe 38 sind miteinander verschraubt, und zwar über vier vertikal angeordnete Schraubverbindungen 44 zwischen der Bodenplatte 22 und dem Gegengewicht 14 sowie zwei horizontal angeordnete Schraubverbindungen 46 zwischen der Quertraverse 40 und dem Gegengewicht 14. An zwei gegenüberliegenden Seiten des Gegengewichts 14 und an dessen Unterseite befinden sich zwei nach unten über die Bodenplatte 22 überstehende Befestigungseinrichtungen 48, die jeweils zur Befestigung eines der Stützelemente 24 ausgebildet sind.

Dies ist gut in Fig. 3 erkennbar, in der die beiden Stützelemente 24 an dem Gegengewicht 14 montiert sind. Man erkennt dort ebenfalls, dass das Gegengewicht 14 an der Unterseite eine weit nach unten reichende Schürze 50 aufweist, die an den seitlichen Rändern und an dem vorderen Rand des Gegengewichts 14 umläuft. In der Mitte des vorderen Rands weist sie eine Öffnung 52 auf, an deren seitlichen Rändern sie in einen Spritzschutz 54 (siehe Fig. 4) übergeht. Diese Öffnung 52 ist von der Antriebsradabdeckung 34 verschlossen.

Weiterhin lässt sich Fig. 3 entnehmen, dass das Gegengewicht 14 als Träger weiterer Fahrzeugkomponenten dient. Hierzu zählen ein Hydrauliktank 56, ein Hydraulikmotor 58, ein Fahrantriebsmotor 60, ein Lenkmotor 62 und eine elektronische Steuerung 64. All diese Komponenten sind mithilfe spezieller, am Gegengewicht 14 ausgebildeter Befestigungseinrichtungen, zumeist in Form von Gewindebohrungen, fest mit dem Gegengewicht 14 verbunden. Der Fahrantriebsmotor 60 und der Lenkmotor 62 sind an einer Antriebseinheit-Grundplatte 74 montiert, die mit dem Gegengewicht 14 verschraubt ist.

Die in Fig. 3 gestrichelt dargestellte Linie veranschaulicht eine Kontur 66 der Vorderseite des Fahrzeugs auf Höhe der Trittstufe 32. Diese Kontur 66 ist von dem Gegengewicht 14 gebildet. Eine Vorderkante 68 der Trittstufe 32 folgt dieser Kontur 66. Eine als Doppelpfeil in die Trittfläche der Trittstufe 32 eingezeichnete, in Fahrzeuglängsrichtung gemessene Tiefe 70 der Trittfläche weist etwa an der Position des Doppelpfeils, d.h. in einem mittleren Abschnitt der Vorderkante 68, einen maximalen Wert auf. Die Tiefe 70 verringert sich von diesem mittleren Abschnitt aus in Richtung zu dem Fahrersitz 30 hin, der etwa oberhalb des Hydrauliktanks 56 angeordnet ist, schneller als in entgegengesetzte Richtung. Die Trittfläche ist demnach etwa trapezförmig, wobei die Vorderkante 68 der Trittstufe 32 die Basis des Trapezes bildet und der Winkel zwischen der Vorderkante 68 und dem rechten, zum Fahrersitz weisenden Schenkel 72 des Trapezes kleiner ist als der Winkel zwischen der Vorderkante 68 und dem linken, vom Fahrersitz weiter entfernten Schenkel des Trapezes. Nach hinten und zu beiden Seiten wird die Trittstufe 32 von einer im Wesentlichen vertikal angeordneten, gekrümmten Fläche 76, die von dem Gegengewicht 14 gebildet ist, begrenzt.

Weiterhin erkennt man in Fig. 3 zwei in der Trittfläche angeordnete Befestigungsbohrungen 94. Diese sind für eine Schraubbefestigung eines nicht gezeigten, rutschfesten Kunststoffeinsatzes mit Rippen bestimmt.

Fig. 4 zeigt das Gegengewicht 14 in einer Ansicht schräg von hinten/unten. In dieser Ansicht erkennt man, dass das Gegengewicht 14 an seinem hinteren Ende von einer im Wesentlichen ebenen, vertikal angeordneten, hinteren Fläche 78 begrenzt ist, die mit der Quertraverse 40 des Grundrahmens 36 verschraubt wird. An der Unterseite weist das Gegengewicht 14 eine im Wesentlichen ebene, untere Fläche 80 auf, die auf einer etwas geringeren Höhe als die Trittfläche angeordnet ist. Von dieser unteren Fläche 80 aus erstreckt sich der das Antriebsrad 20 ringförmig umgebende Spritzschutz 54 nach unten. Ebenfalls von der unteren Fläche 80 aus erstreckt sich außerdem die Schürze 50 nach unten. Schürze 50 und Spritzschutz 54 enden an der Bodenplatte 22. An den beiden Seiten der Öffnung 52 in der Schürze 50 gehen die beiden Seiten der Schürze 50 und der Spritzschutz 54 ineinander über.

Die Befestigung der Antriebsradabdeckung 34 an dem Gegengewicht 14 weist eine nicht gezeigte Verschraubung auf. Besser erkennbar ist einer von zwei zu beiden Seiten der Öffnung 52 befindlichen, am Gegengewicht 14 ausgebildeten, hinter der Antriebsradabdeckung 34 angeordneten Stegen 96. Diese Stege 96 bilden jeweils eine stabile Anlagefläche für die Antriebsradabdeckung 34.

Zur Verschraubung des Gegengewichts 14 mit der Bodenplatte 22 sind vier Gewindebohrungen 82 in dem Gegengewicht 14 vorgesehen. Gut erkennbar sind auch die beiden Befestigungseinrichtungen 48 für die Stützelemente 24. Diese befinden sich an beiden Seiten des Gegengewichts 14 und weisen jeweils einen vertikal angeordneten, im Querschnitt rechteckigen Befestigungssockel auf, auf den ein Stützelement 24 mit einer korrespondierenden Aufnahme formschlüssig aufgesetzt wird.

In dem unterhalb der unteren Fläche 80 angeordneten Bauraum, der nach vorn von der Schürze 50, zu den Seiten hin von den seitlichen Rändern der Schürze 50 sowie von den daran angrenzenden Innenseiten der Radarme 10 sowie von dem Spritzschutz 54 und nach unten von der Bodenplatte 22 begrenzt wird, können weitere Funktionselemente des Schubmaststaplers angeordnet werden. Fig. 4 zeigt hierzu eine Befestigungsfläche 84 mit vier Befestigungsbohrungen zur Befestigung eines nicht gezeigten Schubzylinders für den Schubmast 16.

Fig. 5 zeigt, dass das Gegengewicht 14 oberhalb der unteren Fläche 80 eine großformatige Durchgangsöffnung 86 aufweist, die die Antriebseinheit mit einem Teil des Fahrantriebsmotors 60 bzw. eines sich daran anschließenden Getriebes samt Antriebsradträger aufnimmt. Zu beiden Seiten der Durchgangsöffnung 86 gibt es eine Vielzahl von in zwei Reihen 90 angeordneten Befestigungsbohrungen zur Befestigung der Antriebseinheit-Grundplatte 74.

Außerdem weist das Gegengewicht 14 zwei nahe seinem vorderen Ende an beiden Seiten angeordnete Befestigungssockel 88 auf, an denen eine Tragstruktur der Fahrerkabine 26 befestigt wird. Diese Befestigungssockel 88 sind als zylinderförmige Gewindedome mit einer mittigen Gewindebohrung ausgebildet. Drei weitere Befestigungssockel 90 sind zur Befestigung des Hydraulikmotors 58 vorgesehen.

### Liste der Bezugszeichen:

- 10: Radarme
- 12: Lastrad
- 14: Gegengewicht
- 16: Schubmast
- 18: Lastgabel
- 20: Antriebsrad
- 22: Bodenplatte
- 24: Stützelement
- 26: Fahrerkabine
- 28: Fahrerschutzdach
- 30: Fahrersitz
- 32: Trittstufe
- 34: Antriebsradabdeckung
- 36: Grundrahmen
- 38: Schweißbaugruppe
- 40: Quertraverse
- 42: Führungsschiene
- 44: vertikale Verschraubung
- 46: horizontale Verschraubung
- 48: Befestigungseinrichtung
- 50: Schürze
- 52: Öffnung
- 54: Spritzschutz
- 56: Hydrauliktank
- 58: Hydraulikmotor
- 60: Fahrantriebsmotor
- 62: Lenkmotor
- 64: elektronische Steuerung
- 66: Kontur Vorderseite
- 68: Vorderkante
- 70: Tiefe
- 72: Schenkel
- 74: Antriebseinheit-Grundplatte
- 76: vertikale Fläche
- 78: hintere Fläche
- 80: untere Fläche
- 82: Gewindebohrung
- 84: Befestigungsfläche
- 86: Öffnung
- 88: Befestigungssockel
- 90: Befestigungssockel
- 94: Befestigungsbohrung
- 96: Steg

## Patentansprüche

1. Schubmaststapler mit zwei Radarmen (10), an deren hinteren Enden jeweils ein Lastrad (12) angeordnet ist, einem zwischen den Radarmen (12) angeordneten Schubmast (16), einer Fahrantriebseinheit mit einem lenkbaren Antriebsrad (20), **dadurch gekennzeichnet, dass** der Schubmaststapler weiter ein Gegengewicht (14) aus Gusseisen, das in einem vorderen Bereich des Schubmaststaplers angeordnet ist, und zwei Stützelementen (24), die bodennah angeordnet sind, sodass sie sich ab einer bestimmten Neigung des Staplers auf dem Boden abstützen, um ein Umkippen des Staplers zu verhindern, aufweist, und dass der Schubmaststapler zwei an einer Unterseite des Gegengewichts (14) und an gegenüberliegenden Seiten des Gegengewichts (14) angeordnete Befestigungseinrichtungen (48) aufweist, an denen jeweils eines der Stützelemente (24) befestigt ist.

2. Schubmaststapler nach Anspruch 1, **dadurch gekennzeichnet, dass** das Gegengewicht (14) in einen Grundrahmen (36) des Schubmaststaplers integriert ist, wobei der Grundrahmen (36) eine Schweißbaugruppe (38) mit den beiden Radarmen (10) aufweist und das Gegengewicht (14) mit der Schweißbaugruppe (38) verbunden ist.

3. Schubmaststapler nach Anspruch 1 oder 2, **dadurch gekennzeichnet, dass** der Schubmaststapler eine horizontal angeordnete Bodenplatte (22) umfasst, die mindestens teilweise unterhalb des Gegengewichts (14) angeordnet ist.

4. Schubmaststapler nach einem der Ansprüche 1 bis 3, **dadurch gekennzeichnet, dass** der Schubmaststapler eine Fahrerkabine (26) mit einer Tragstruktur aufweist, wobei das Gegengewicht (14) eine Befestigungseinrichtung aufweist, an der die Tragstruktur befestigt ist.

5. Schubmaststapler nach einem der Ansprüche 1 bis 4, **dadurch gekennzeichnet, dass** das Gegengewicht (14) ein vorderes Ende des Schubmaststaplers bildet und/oder sich über die gesamte Breite des Schubmaststaplers erstreckt.

6. Schubmaststapler nach einem der Ansprüche 1 bis 5, **dadurch gekennzeichnet, dass** das Gegengewicht (14) eine Trittstufe umfasst, die auf einer mittleren Höhe des Gegengewichts an einer Vorderseite des Schubmaststaplers angeordnet ist und die eine horizontale Trittfläche mit einer Vorderkante aufweist, wobei eine Kontur (66) der Vorderseite des Schubmaststaplers auf Höhe der Trittfläche von dem Gegengewicht (14) gebildet ist und die Vorderkante (68) der Trittfläche dieser Kontur (66) folgt.

7. Schubmaststapler nach Anspruch 6, **dadurch gekennzeichnet, dass** die Trittfläche seitlich und nach hinten von einer im Wesentlichen vertikal angeordneten Fläche (76) des Gegengewichts (14) begrenzt wird.

8. Schubmaststapler nach Anspruch 6 oder 7, **dadurch gekennzeichnet, dass** die Trittfläche gemessen in Fahrzeuglängsrichtung eine veränderliche Tiefe (70) aufweist, die in einem mittleren Abschnitt der Vorderkante (68) einen maximalen Wert annimmt und sich von dort ausgehend zu einer Seite des Schubmaststaplers, auf der ein Fahrersitz (30) angeordnet ist, schneller verringert als in der entgegengesetzten Richtung.

9. Schubmaststapler nach einem der Ansprüche 1 bis 8, **dadurch gekennzeichnet, dass** die Befestigungseinrichtungen (48) Befestigungssockel aufweisen, die von einer Unterseite des Gegengewichts (14) vorstehen.

10. Schubmaststapler nach Anspruch 9, **dadurch gekennzeichnet, dass** die Befestigungssockel nach unten über eine Bodenplatte (22) des Schubmaststaplers überstehen.

11. Schubmaststapler nach Anspruch 9 oder 10, **dadurch gekennzeichnet, dass** die Stützelemente (24) jeweils eine Aufnahme aufweisen, die formschlüssig auf einen der Befestigungssockel aufgesetzt ist.

12. Schubmaststapler nach einem der Ansprüche 1 bis 11, **dadurch gekennzeichnet, dass** das Gegengewicht (14) einen an einer Unterseite des Gegengewichts (14) angeordneten Spritzschutz umfasst, der das lenkbare Antriebsrad ringförmig umgibt und der einen Abstand zu einem seitlichen Rand des Gegengewichts einhält, wobei das Gegengewicht (14) eine Schürze (50) aufweist, die an dem seitlichen und/oder einem vorderen Rand des Gegengewichts (14) angeordnet ist und die sich ausgehend von einer unteren Fläche (80) des Gegengewichts (14) nach unten erstreckt, wobei sich der Spritzschutz (54) ebenfalls von der unteren Fläche (80) des Gegengewichts (14) aus nach unten erstreckt.

13. Schubmaststapler nach Anspruch 12, **dadurch gekennzeichnet, dass** sich der Spritzschutz (54) und die Schürze (50) nach unten bis an die Bodenplatte (22) heran erstrecken.

14. Schubmaststapler nach einem der Ansprüche 1 bis 13, **dadurch gekennzeichnet, dass** der Spritzschutz (54) eine nach vorn gerichtete Öffnung (52) aufweist, die von einer an dem Gegengewicht (14) befestigten Antriebsradabdeckung (34) verschlossen ist.

15. Schubmaststapler nach Anspruch 14, **dadurch gekennzeichnet, dass** die Antriebsradabdeckung (34) aus Gusseisen gefertigt ist.

## Claims

1. A reach truck with two wheel arms (10) at the rear ends of which a load wheel (12) is arranged in each case, a travel drive unit with a steerable drive wheel (20), a counterweight made of cast iron (14) which is arranged in a front region of the reach truck, **characterized in that** the reach truck further has two support elements (24) which are arranged close to the ground, such that they are supported on the ground from a particular inclination of the reach truck in order to prevent the reach truck from tipping over, wherein the reach truck has a retractable mast (16) which is arranged between the wheel arms (12) and **in that** it has two fastening apparatuses (48) which are arranged on an underside of the counterweight (14) and on opposing sides of the counterweight (14) and to which one of the support elements (24) is fastened in each case.

2. The reach truck according to claim 1, **characterized in that** the counterweight (14) is integrated in a base frame (36) of the reach truck, wherein the base frame (36) has a welded assembly (38) with the two wheel arms (10) and the counterweight (14) is connected to the welded assembly (38).

3. The reach truck according to claim 1 or 2, **characterized in that** the reach truck comprises a horizontally arranged base plate (22) which is arranged at least partially below the counterweight (14).

4. The reach truck according to one of claims 1 to 3, **characterized in that** the reach truck has a driver's cab (26) with a load-bearing structure, wherein the counterweight (14) has a fastening apparatus to which the load-bearing structure is fastened.

5. The reach truck according to one of claims 1 to 4, **characterized in that** the counterweight (14) forms a front end of the reach truck and/or extends over the entire width of the reach truck.

6. The reach truck according to one of claims 1 to 5, **characterized in that** the counterweight (14) comprises a treading step which is arranged at a middle height of the counterweight on a front side of the reach truck and which has a horizontal treading surface with a front edge, wherein a contour (66) of the front side of the reach truck at the height of the treading surface is formed by the counterweight (14) and the front edge (68) of the treading surface follows this contour (66).

7. The reach truck according to claim 6, **characterized in that** the treading surface is delimited at the sides and rear by a substantially vertically arranged surface (76) of the counterweight (14).

8. The reach truck according to claim 6 or 7, **characterized in that** the treading surface, measured in the vehicle longitudinal direction, has a variable depth (70) which assumes a maximum value in a middle portion of the front edge (68) and from there decreases towards a side of the reach truck on which a driver's seat (30) is arranged more quickly than in the opposite direction.

9. The reach truck according to one of claims 1 to 8, **characterized in that** the fastening apparatuses (48) have fastening bases which project from an underside of the counterweight (14).

10. The reach truck according to claim 9, **characterized in that** the fastening base projects downwards beyond a base plate (22) of the reach truck.

11. The reach truck according to claim 9 or 10, **characterized in that** the support elements (24) each have a receiving portion which is mounted in a form-fitting manner on one of the fastening bases.

12. The reach truck according to one of claims 1 to 11, **characterized in that** the counterweight (14) comprises a splash guard which is arranged on an underside of the counterweight (14) and which surrounds the steerable drive wheel in an annular manner and maintains a distance from a lateral edge of the counterweight, wherein the counterweight (14) has an apron (50) which is arranged on the lateral and/or a front edge of the counterweight (14) and which extends downwards from a bottom surface (80) of the counterweight (14), wherein the splash guard (54) also extends downwards from the bottom surface (80) of the counterweight (14).

13. The reach truck according to claim 12, **characterized in that** the splash guard (54) and the apron (50) extend downwards to the base plate (22).

14. The reach truck according to one of claims 1 to 13, **characterized in that** the splash guard (54) has a forward-facing opening (52) which is closed by a drive wheel cover (34) fastened to the counterweight (14).

15. The reach truck according to claim 14, **characterized in that** the drive wheel cover (34) is manufactured from cast iron.

## Revendications

1. Chariot élévateur à mât déplaçable comprenant de deux bras de roue (10) aux extrémités arrière desquelles est disposée respectivement une roue de charge (12), une unité de propulsion dotée d'une roue motrice directrice (20), un contrepoids en fonte (14), lequel est disposé dans une région avant du chariot élévateur à mât déplaçable, **caractérisé en ce que** le chariot élévateur à mât déplaçable présente en outre deux éléments d'appui (24) disposés à proximité du sol, de manière à s'appuyer sur le sol à partir d'une certaine inclinaison du chariot élévateur à mât déplaçable afin d'empêcher le chariot élévateur à mât déplaçable de basculer, dans lequel le chariot élévateur à mât déplaçable présente un mât déplaçable (16) disposé entre les bras de roue (12), et **en ce qu'**il présente deux dispositifs de fixation (48) disposés sur un côté inférieur du contrepoids (14) et sur des côtés opposés du contrepoids (14), auxquels est fixé respectivement l'un des éléments d'appui (24).

2. Chariot élévateur à mât déplaçable selon la revendication 1, **caractérisé en ce que** le contrepoids (14) est intégré à un cadre de base (36) du chariot élévateur à mât déplaçable, dans lequel le cadre de base (36) présente un assemblage soudé (38) avec les deux bras de roue (10) et le contrepoids (14) est relié à l'assemblage soudé (38).

3. Chariot élévateur à mât déplaçable selon la revendication 1 ou 2, **caractérisé en ce que** le chariot élévateur à mât déplaçable comporte une plaque de fond (22) disposée horizontalement, laquelle est disposée au moins partiellement sous le contrepoids (14).

4. Chariot élévateur à mât déplaçable selon l'une des revendications 1 à 3, **caractérisé en ce que** le chariot élévateur à mât déplaçable présente une cabine de conducteur (26) avec une structure de support, dans lequel le contrepoids (14) présente un dispositif de fixation auquel est fixée la structure de support.

5. Chariot élévateur à mât déplaçable selon l'une des revendications 1 à 4, **caractérisé en ce que** le contrepoids (14) forme une extrémité avant du chariot élévateur à mât déplaçable et/ou s'étend sur toute la largeur du chariot élévateur à mât déplaçable.

6. Chariot élévateur à mât déplaçable selon l'une des revendications 1 à 5, **caractérisé en ce que** le contrepoids (14) comporte un marchepied, lequel est disposé à une hauteur médiane du contrepoids sur un côté avant du chariot élévateur à mât déplaçable et présente une surface de marche horizontale avec un bord avant, dans lequel un contour (66) du côté avant du chariot élévateur à mât déplaçable à la hauteur de la surface de marche est formé par le contrepoids (14) et le bord avant (68) de la surface de marche suit ce contour (66).

7. Chariot élévateur à mât déplaçable selon la revendication 6, **caractérisé en ce que** la surface de marche est délimitée latéralement et vers l'arrière par une surface (76) du contrepoids (14) disposée essentiellement verticalement.

8. Chariot élévateur à mât déplaçable selon la revendication 6 ou 7, **caractérisé en ce que** la surface de marche mesurée dans la direction longitudinale du véhicule présente une profondeur variable (70), laquelle prend une valeur maximale dans une section médiane du bord avant (68), à partir d'où elle se réduit plus rapidement vers un côté du chariot élévateur à mât déplaçable sur lequel est disposé un siège de conducteur (30) que dans la direction opposée.

9. Chariot élévateur à mât déplaçable selon l'une des revendications 1 à 8, **caractérisé en ce que** les dispositifs de fixation (48) présentent des socles de fixation, lesquels font saillie à partir d'un côté inférieur du contrepoids (14).

10. Chariot élévateur à mât déplaçable selon la revendication 9, **caractérisé en ce que** les socles de fixation font saillie vers le bas au-delà d'une plaque de fond (22) du chariot élévateur à mât déplaçable.

11. Chariot élévateur à mât déplaçable selon la revendication 9 ou 10, **caractérisé en ce que** les éléments d'appui (24) présentent respectivement un logement, lequel est placé par complémentarité de forme sur l'un des socles de fixation.

12. Chariot élévateur à mât déplaçable selon l'une des revendications 1 à 11, **caractérisé en ce que** le contrepoids (14) comporte une protection anti-éclaboussures disposée sur un côté inférieur du contrepoids (14), laquelle entoure la roue motrice directrice de façon annulaire et maintient une distance par rapport à un bord latéral du contrepoids, dans lequel le contrepoids (14) présente une jupe (50), laquelle est disposée sur le bord latéral et/ou sur un bord avant du contrepoids (14) et s'étend vers le bas à partir d'une surface inférieure (80) du contrepoids (14), dans lequel la protection anti-éclaboussures (54) s'étend également vers le bas à partir de la surface inférieure (80) du contrepoids (14).

13. Chariot élévateur à mât déplaçable selon la revendication 12, **caractérisé en ce que** la protection anti-éclaboussures (54) et la jupe (50) s'étendent vers le bas jusqu'à la plaque de fond (22).

14. Chariot élévateur à mât déplaçable selon l'une des revendications 1 à 13, **caractérisé en ce que** la protection anti-éclaboussures (54) présente une ouverture (52) orientée vers l'avant, laquelle est fermée par un cache de roue motrice (34) fixé au contrepoids (14).

15. Chariot élévateur à mât déplaçable selon la revendication 14, **caractérisé en ce que** le cache de roue motrice (34) est réalisé en fonte.
